# EUROPÄISCHE PATENTSCHRIFT

(11) **EP 2 226 892 B1**
(45) Veröffentlichungstag und Bekanntmachung des Hinweises auf die Patenterteilung: **18.09.2019**
(21) Anmeldenummer: 09012961.0
(22) Anmeldetag: 14.10.2009
(51) Int. Cl.: H01Q 1/32, H01Q 1/36, H01Q 1/38, H01Q 9/42

(54) **Flächige Antenne mit zumindestens zwei Strahlerabschnitten zum Senden und/oder Empfangen hochfrequenter Signale**
Laminar antenna with at least two emitter sections for sending and/or receiving high frequency signals
Antenne plate dotée d'au moins deux sections de rayons pour l'envoi et/ou la réception de signaux haute fréquence

(30) Priorität: 06.03.2009 DE 102009011494
(43) Veröffentlichungstag der Anmeldung: 08.09.2010
(73) Patentinhaber: Hirschmann Car Communication GmbH, 72654 Neckartenzlingen (DE)
(72) Erfinder: Pfletschinger, Markus, 72800 Eningen (DE); Schwarz, Bernd, 72141 Walddorf-Häslach (DE)
(74) Vertreter: Greif, Thomas

(56) Entgegenhaltungen:
- WO-A1-99/25043
- WO-A1-2008/117898
- DE-A1- 10 150 149
- DE-U- 6 933 364
- GB-A- 2 157 633
- JP-A- 2 098 202
- US-A1- 2005 190 109

## Beschreibung

Die Erfindung betrifft eine Antenne mit zumindest zwei Strahlerabschnitten zum Senden und/oder Empfangen hochfrequenter Signale, wobei die Antenne weiterhin einen Masseanschluss aufweist, gemäß den Merkmalen des Oberbegriffes des Patentanspruches 1.

Es sind stabförmige Antennen als so genannte Lambda-Viertelstäbe bekannt, die zumindest zwei Strahlerabschnitte zum Senden und/oder Empfangen hochfrequenter Signale aufweisen, wobei weiterhin ein Masseanschluss vorhanden ist. Solche Antennen werden z.B. für den CB-Funk (CB = Citizen Band) auf Fahrzeugen angeordnet. Ein spezieller Anwendungsfall ist bei stabförmigen Antennen auf Lastkraftwagen in den USA bekannt, bei denen solche stabförmigen Antennen auf dem Dach des Führerhauses angeordnet und befestigt werden. Diese Anordnung ist nur sehr schwer zugänglich, so dass ein erforderlicher Abstimmungsvorgang der Antenne, wozu ein fester und ein variabler Strahlerabschnitt vorhanden sind, nur sehr aufwendig und mühsam durchgeführt werden kann. Außerdem stören solche Antennen das Gesamterscheinungsbild und die Aerodynamik eines Fahrzeuges, insbesondere des Lastkraftwagens (LKW), wobei sie weiterhin in ihrer Leistungsfähigkeit eingeschränkt sind. Der größte Hauptnachteil besteht darin, dass lange Antennenruten auf dem LKW-Dach in Europa nur dann zulässig sind, wenn die zulässige Gesamthöhe von 4m (vier Metern) nicht überschritten wird. Meist ist aber die Fahrerkabine schon knappe 4m hoch, so dass die Antennenrute nicht auf dem Dach montiert werden darf. Eine Montage der Antennenstäbe parallel zur metallischen Kabinenrückwand oder der Kabinenfront sind oft der einzige Ausweg, was aber aus Antennensicht sehr schlecht und für die Performance der Antenne wegen Abschirmeffekten nachteilig ist. Schlechte Abstrahlung und Impedanzverstimmung sind die Folge.

Dokumente WO99/25043, JP 2 098202, WO2008/117898, US 2005/190109, DE 101 50 149, GB 2 157 633, und DE 69 33 364 U offenbaren diverse Antennen, die flächig geformt sind. Diese bekannten Antennen sind aber nicht in der Lage alle oben geschilderten Nachteile zu vermeiden.

Der Erfindung liegt daher die Aufgabe zugrunde, die eingangs geschilderten Nachteile zu vermeiden, insbesondere die Leistungsfähigkeit der Antenne zu erhöhen bei gleichzeitig verbesserter Anordnungsmöglichkeit an einem Fahrzeug, ohne dass der Herstellungs- und Montageaufwand in unnötiger Weise steigt.

Diese Aufgabe ist durch die Merkmale des Patentanspruches 1 gelöst.

Erfindungsgemäß ist vorgesehen, dass ein auf einem flächigen Träger angeordneter erster Strahlerabschnitt flächig und ein ebenfalls auf dem flächigen Träger zumindest weiterer Strahlerabschnitt mäanderförmig ausgebildet ist, wobei die zumindest zwei Strahlerabschnitte über eine ebenfalls auf dem Träger angeordnete Spule elektrisch miteinander verbunden sind.

Die insgesamt flächige Gestaltung der Antenne hat den Vorteil, dass sie an einem gewünschten Einbauort in oder an dem Fahrzeug integriert werden kann, so dass durch das Vorhandensein der erfindungsgemäßen flächigen Antenne das äußere Erscheinungsbild des Fahrzeuges nicht mehr gestört wird. Durch die Kombination des flächigen mit dem mäanderförmigen Strahlerabschnittes wird die Bauhöhe bzw. -länge der flächigen Antenne gegenüber einer vergleichbaren stabförmigen Antenne deutlich reduziert, so dass auch nur noch ein reduzierte Bauraumhöhe für die flächige Antenne erforderlich ist. Durch die flächige Ausführung der Antenne wird die Breitbandigkeit der erfindungsgemäßen Antenne gegenüber stabförmigen abstimmbaren Antennen deutlich gesteigert. Somit ist eine Abstimmung der Antenne für den Betriebsfall nicht notwendig.

Die Ausgestaltung des ersten Strahlerabschnittes als flächiger Strahlerabschnitt auf dem ebenfalls flächigen Träger hat den Vorteil, dass die Leistung der erfindungsgemäßen Antenne deutlich gesteigert wird, so dass insbesondere beim Betrieb der Antenne in Verbindung mit leistungsstarken Nachverstärkern ("Booster") eine Beschädigung, insbesondere durch Hitzeeinwirkung, der Antenne wirksam vermieden wird. Damit einher gehen deutliche Leistungssteigerungen der Antenne, so dass verbesserter Empfang bzw. größere Reichweiten möglich sind. Die mäanderförmige Ausgestaltung des zweiten sich anschließenden Strahlerabschnittes hat weiterhin den Vorteil, dass dadurch die Bauhöhe oder die Länge der Antenne bei gleichzeitiger Leistungssteigerung und Entfall der Abstimmung wegen ihrer Breitbandigkeit deutlich gesteigert wird.

In Weiterbildung der Erfindung ist vorgesehen, dass einer der beiden Strahlerabschnitte, vorzugsweise beide Strahlerabschnitte von einem elektrisch leitfähigen und auf dem Träger aufgedruckten Material gebildet sind. Das Aufdrucken des elektrisch leitfähigen Materials auf dem Träger hat den Vorteil, dass die gewünschten Strukturen (flächig bzw. mäanderförmig) auf einfache Art und Weise in einem entsprechenden Druckverfahren, wie z.B. einem Siebdruckverfahren, realisiert werden können. Außerdem lässt sich ein solches Druckverfahren sehr schnell und rational ausführen, so dass der Herstellungsaufwand deutlich reduziert ist. Neben dem Auftrag von elektrisch leitfähigen Materialien, wie z.B. Pasten, vorzugsweise Silberpolymer-Pasten, sind auch andere Aufbringungsverfahren (wie z.B. Aufsprühen) denkbar, mit denen die gewünschten flächigen Strahlerabschnitte realisiert werden können. Dabei ist es wichtig, dass das Material des Trägers und das dort aufzubringende elektrisch leitfähige Material so aufeinander abgestimmt sind, dass das aufgebrachte elektrisch leitfähige Material ausreichend und dauerhaft eine Verbindung mit dem Träger eingeht, so dass ein Ablösen während der Lebensdauer der Antenne vermieden wird.

In Weiterbildung der Erfindung wird auch die Spule, die die beiden Strahlerabschnitte elektrisch miteinander verbindet, von dem elektrisch leitfähigen und auf dem Träger aufgedruckten Material gebildet. Hierbei gilt das gleiche, wie es in Bezug auf die Strahlerabschnitte ausgeführt worden ist.

Weitere Ausgestaltungen der Erfindung sind in den Unteransprüchen angegeben, wobei diese Ausgestaltungen im Folgenden näher beschrieben und anhand der einzigen Figur 1 erläutert sind.

Figur 1 zeigt, soweit im Einzelnen dargestellt, die Ausführungsform einer erfindungsgemäßen flächigen Antenne 1, die einen flächigen Träger 2 aufweist. Der flächige Träger 2 kann ein starres oder flexibles Material sein, vorzugsweise handelt es sich dabei um eine starre oder biegbare Kunststofffolie. Denkbar sind auch andere Materialien für den Träger 2, wie z.B. eine Epoxid-Harz-Platte oder dergleichen.

Vorzugsweise an dem einen Ende (Stirnseite) des Trägers 2 ist ein Masseanschluss vorgesehen. Bei diesem Ausführungsbeispiel ist der Masseanschluss als Weiterbildung der Erfindung als Massefläche 3 ausgebildet, der von einem elektrisch leitfähigen und auf dem Träger 2 aufgedruckten Material gebildet ist.

Weiterhin ist in dem (bei Betrachtung der Figur 1) unteren Drittel der Antenne 1 ein erster flächiger Strahlerabschnitt 4 sowie sich daran anschließend in etwa in den beiden weiteren Dritteln der Antenne 1 ein zweiter mäanderförmiger Strahlerabschnitt 5 vorhanden.

In Weiterbildung der Erfindung geht der Strahlerabschnitt 4 an seinem einen Ende eingangsseitig in eine spiralförmige flächig auf dem Träger 2 angeordnete Spule 6 über. Damit die Spule 6 mit ihrem anderen Ende mit dem weiteren Strahlerabschnitt 5 elektrisch verbunden werden kann, ist in Weiterbildung der Erfindung vorgesehen, dass der Strahlerabschnitt 4 über eine elektrische Verbindung 7 eingangsseitig mit der spiralförmigen flächig auf dem Träger 2 angeordneten Spule 6 verbunden ist. Diese elektrische Verbindung 7 zwischen dem einen Eingang der Spule 6 und dem Strahlerabschnitt 4 kann beispielsweise durch ein Stück eines elektrischen Leiters, der einen Kabelmantel aufweist und an seinen beiden Enden freiliegt, realisiert werden, wobei das eine Ende des elektrischen Leiters mit dem Strahlerabschnitt 4 und mit seinem anderen Ende mit dem Eingang der Spule 6 elektrisch kontaktiert wird. Diese Kontaktierung kann beispielsweise durch einen Lötvorgang, einen Klebevorgang mit einem elektrisch leitfähigen Kleber oder dergleichen erfolgen.

In einer alternativen Ausgestaltung der Erfindung ist vorgesehen, dass die elektrische Verbindung 7 unter Zwischenlegung einer Isolierschicht von dem inneren der Spule 6 bis zu dem ersten Strahlerabschnitt 4 reicht und von einem elektrisch leitfähigen und auf der Isolierschicht und dem Träger 2 aufgedruckten Material gebildet ist. Das bedeutet, dass auch hier die Vorteile der einfachen Herstellung durch Aufdrucken oder dergleichen der elektrisch leitfähigen Bereiche der Antenne 1 auch für die elektrische Verbindung 7 genutzt wird. Da die elektrische Verbindung 7 über die einzelnen Windungen der spiralförmigen Spule 6 reicht, ist es zur Vermeidung von Kurzschlüssen erforderlich, zwischen den Bereichen der Spule 6, die von der elektrischen Verbindung 7 überstrichen werden, eine Isolierschicht anzuordnen. Auch diese Isolierschicht kann in vorteilhafter Weise auf dem Träger 2 und den schon aufgebrachten Bereichen der Spule 6 ebenfalls aufgebracht werden, wobei erst danach das elektrisch leitfähige Material zur Realisierung der elektrischen Verbindung 7 aufgebracht, vorzugsweise wieder aufgedruckt, wird.

Bei Betrachtung der Figur 1 ist erkennbar, dass die elektrische Verbindung 7 von einem spitz zulaufenden Ende des Strahlerabschnittes 4 zu dem inneren Eingang der Spule 6 reicht, während das äußere Ende der Spule 6 direkt in den mäanderförmigen Strahlerabschnitt 5 übergeht. An dieser Stelle sei erwähnt, dass als funktionsmäßig gleiche Alternative auch daran gedacht werden kann, dass der äußere Eingang der Spule 6 mit dem Strahlerabschnitt 4, ebenfalls insbesondere mit dessen spitz zulaufendem Ende verbunden wird, wohingegen das innere Ende der Spule 6 über die elektrische Verbindung 7 mit dem einen Ende (Eingang) des mäanderförmigen Strahlerabschnittes 5 verbunden ist.

Zwecks Materialeinsparung kann der flächige Strahlerabschnitt 4 eine oder mehrere, wie auch immer gestaltete Ausnehmungen 8 aufweisen, ohne dass dadurch die Leistungsfähigkeit bzw. Breitbandigkeit der Antenne 1 verändert oder eingeschränkt wird. Die in der Figur 1 gezeigte Form und Anzahl der Ausnehmungen 8 ist nur beispielhaft und kann variiert werden. Daneben ist es selbstverständlich auch denkbar, dass der Strahlerabschnitt 4 vollständig materialfüllend flächig (ohne Ausnehmungen) ausgebildet ist.

Weiterhin weist die Antenne 1 zwischen der einen Stirnseite des Strahlerabschnittes 4 und der einen Stirnseite der Massefläche 3 einen Anschlussbereich 9 auf, wobei dort ein Hochfrequenz-Kabel, insbesondere ein Koaxial-Kabel, angeschlossen wird. Der Innenleiter des Hochfrequenz-Kabels wird dabei mit dem Strahlerabschnitt 4 und der Masseleiter des Hochfrequenz-Kabels (beispielsweise ein Abschirmgeflecht) mit der Massefläche 3 kontaktiert. Dies kann beispielsweise durch Verlöten, Vercrimpen, Verkleben mit einem elektrisch leitfähigen Kleber, Laser- oder Ultraschallschweißen oder dergleichen erfolgen. Um das offen liegende Ende des Hochfrequenz-Kabels, das an dem Strahlerabschnitt 4 und an der Massefläche 3 angeschlossen ist, vor äußeren Störeinflüssen (insbesondere Schmutzpartikeln und Feuchtigkeit, die zu einer Beeinträchtigung der Funktion der Antenne 1 führen können) zu schützen, kann dieser Bereich mit einer Abdeckung versehen werden. Diese Abdeckung kann beispielsweise ein Gehäuseteil sein, welches aus einem Kunststoffmaterial besteht und über dem Anschlussbereich 9 bis in Richtung des Strahlerabschnittes 4 und der Massefläche 3 reichend ausgebildet ist. Besonders bevorzugt wird der Anschlussbereich 9 mit seinen beteiligten Elementen und Bereichen mit einem Kunststoffmaterial in einem Spritzgussverfahren, vorzugsweise ein Hotmelt-Verfahren, vor äußeren Einflüssen geschützt. Dabei kann das Hochfrequenz-Kabel zwecks Zugentlastung auch noch zusätzlich durch weitere Maßnahmen, insbesondere einen zweiten Umspritzvorgang, an dem Träger 2 der Antenne 1 festgelegt werden.

Die in Figur 1 gezeigte längliche rechteckförmige Gestaltung der Antenne 1 ist insbesondere dann von Vorteil, wenn diese flächig gestaltete Antenne 1 in einem Außenspiegel eines Lastkraftwagens integriert wird. Das bedeutet, dass die geometrische Erstreckung der Antenne 1 so gewählt wird, dass sie an den Einbauort bzw. Einbauraum angepasst ist. Der Einbau einer solchen erfindungsgemäßen flächig gestalteten Antenne 1 in einen Außenspiegel ist daher von besonderem Vorteil, weil sie nach ihrem Einbau und ihrer Verkabelung von außen nicht mehr sichtbar ist und daher das Gesamterscheinungsbild des Fahrzeuges nicht mehr stört. Abschließend sei darauf hingewiesen, dass die geometrischen Formen der Massefläche 3, des flächigen Strahlerabschnittes 4 und des mäanderförmigen Strahlerabschnittes 5 sowie die Breite und Höhe des Trägers 2 ohne weiteres den Frequenzbereichen, in denen die Antenne 1 Senden oder Empfangen soll, und/oder dem Einbauort angepasst werden können, ohne die einfache Gestaltung, die Breitbandigkeit und die Leistungsfähigkeit der Antenne 1 einzuschränken. So ist in dem in Figur 1 gezeigten Ausführungsbeispiel der erste Strahlerabschnitt 4 L-förmig gestaltet, weil dies den Vorteil hat, dass in seiner Aussparung die Spule 6 angeordnet werden kann, um die Kompaktheit zu fördern. Das bedeutet aber nicht, dass andere geometrische Gestaltungen des Strahlerabschnittes 4, wie z.B. runde, quadratische, rechteckige, bogenförmige oder sonstige Erstreckungen, ausgeschlossen sind. So könnte beispielsweise daran gedacht werden, den flächigen Strahlerabschnitt U-förmig mit breiten Schenkel zu gestalten und innerhalb dieser Form die Spule 6 mit gegenüber den breiten Schenkeln des U-förmigen Strahlerabschnittes 4 deutlich dünneren spiralförmigen Windungen zu integrieren. Gleiches gilt für die Erstreckung des mäanderförmigen Strahlerabschnittes 5, bei dem die Anzahl, die Länge, und der Radius verändert werden kann. So ist es beispielsweise nicht zwangsweise erforderlich, dass die geraden Abschnitte des Strahlerabschnittes 5 parallel zueinander verlaufen, sondern sie können auch beispielsweise in einem Winkel davon abweichend verlaufen.

Ganz wesentlich und von besonderem Vorteil ist die Ausgestaltung und Anwendung der flächigen Antenne als Antenne zum Senden und Empfangen von hochfrequenten Signalen im Frequenzbereich des CB-Funks. Hierbei erfolgt das Senden und Empfangen von hochfrequenten Signalen im Frequenzbereich um 27 MHz herum. Aus der Frequenz von 27 MHz resultiert eine Wellenlänge von 12 m, wobei bekannte Stabantennen in ebenfalls an sich bekannter Weise als Lamda-Viertel-Stab (λ/4-Stab) ausgebildet sind, da es aufgrund dieser Ausgestaltung bekannt ist, dass in Bezug auf die Empfangs- beziehungsweise Sendeeigenschaften in Verbindung mit der Länge des Stabes gute Kompromisse zu erzielen sind. Allerdings führt dies bei diesem Frequenzband zu einer Antennenlänge von etwa 3 m (3 Metern), woraus bei Anwendung der Stabantenne bei Fahrzeugen große Probleme resultieren, da eine stabförmige Antenne mit einer Länge von 3 m gar nicht oder nur mit einem sehr großen Aufwand am Fahrzeug anzubringen ist. Folglich muss bei diesen bekannten Stabantennen die Länge deutlich reduziert werden, was zu einer deutlichen Reduzierung der Breitbandigkeit, der Sende- und Empfangs-Performance und der Leistung führt. Außerdem haben diese Stabantennen den Nachteil, dass sie sehr schmalbandig sind, wobei bei bekannten Stabantennen Abstimmelemente vorhanden sind, um diese Stabantennen tunen zu können.

Im Gegensatz hierzu bietet die Anwendung der erfindungsgemäßen flächigen Antenne in dem genannten Frequenzbereich um 27 MHz herum die Vorteile, das die Bauhöhe deutlich reduziert ist, dass aufgrund der flächigen Gestaltung eine bessere Wärmeabstrahlung gegeben ist (was zu einer gleichzeitigen Erhöhung der Leistungsfähigkeit der Antenne führt), dass eine verbesserte Aerodynamik der Fahrzeuge gegeben ist (insbesondere dann, wenn in vorteilhafter Weise die flächige Antenne in einen Außenspiegel eines Fahrzeuges, insbesondere eines Lastkraftwagens, integriert wird) und dass die flächige Antenne gegenüber den bekannten Stabantennen eine deutlich gesteigerte Breitbandigkeit aufgrund der Strahlerelemente aufweist und das Abstimmmaßnahmen entfallen können (aufgrund der höheren Breitbandigkeit).

### Bezugszeichenliste:

- 1.: Antenne
- 2.: Träger
- 3.: Massefläche
- 4.: erster flächiger Strahlerabschnitt
- 5.: zweiter mäanderförmiger Strahlerabschnitt
- 6.: Spule
- 7.: elektrische Verbindung
- 8.: Ausnehmung
- 9.: Anschlussbereich

## Patentansprüche

1. Antenne (1) zum Senden und/oder Empfangen hochfrequenter Signale, wobei die Antenne (1) weiterhin einen Masseanschluss, eine flächig angeordnete spiralförmige Spule (6) und einen flächigen Träger (2) aufweist,
wobei ein auf dem flächigen Träger (2) angeordneter erster Strahlerabschnitt (4) flächig und ein ebenfalls auf dem flächigen Träger (2) zumindest weiterer Strahlerabschnitt (5) mäanderförmig ausgebildet ist,
wobei die Strahlerabschnitte (4, 5) über die ebenfalls auf dem Träger (2) angeordnete Spule (6) elektrisch miteinander verbunden sind, wobei die flächig angeordnete spiralförmige Spule (6) von einem elektrisch leitfähigen und auf dem Träger (2) aufgedruckten Material gebildet ist,
wobei der weitere Strahlerabschnitt (5) an seinem einen Ende eingangsseitig in die spiralförmige flächig auf dem Träger (2) angeordnete Spule (6) übergeht,
und wobei der erste Strahlerabschnitt (4) über eine elektrische Verbindung eingangsseitig mit der spiralförmigen flächig auf dem Träger (2) angeordneten Spule (6) verbunden ist und wobei die elektrische Verbindung unter Zwischenlegung einer Isolierschicht der Antenne (1) oder einer gedruckten Isolierschicht der Antenne (1) von dem Inneren der Spule (6) bis zu dem ersten Strahlerabschnitt (4) reicht und von einem elektrisch leitfähigen und auf dem Träger (2) aufgedruckten Material gebildet ist.

2. Antenne (1) nach Anspruch 1, **dadurch gekennzeichnet, dass** die Strahlerabschnitte (4, 5) von einem elektrisch leitfähigen und auf dem Träger (2) aufgedruckten Material gebildet sind.

3. Antenne (1) nach einem der vorhergehenden Ansprüche, **dadurch gekennzeichnet, dass** der Masseanschluss als Massefläche (3) ausgebildet ist, der von einem elektrisch leitfähigen und auf dem Träger (2) aufgedruckten Material gebildet ist.

4. Antenne (1) nach einem der vorhergehenden Ansprüche, **dadurch gekennzeichnet, dass** zwischen dem ersten Strahlerabschnitt (4) und der Massefläche (3) ein Anschlussbereich (9) zum Anschließen eines Hochfrequenzkabels vorgesehen ist.

5. Anwendung der Antenne (1) nach einem der vorhergehenden Ansprüche im Frequenzbereich des CB-Funks.

6. Anwendung der Antenne (1) nach einem der vorhergehenden Ansprüche im Außenspiegel eines Fahrzeugs bzw. Nutzfahrzeugs

7. Integration der Antenne (1) nach einem der vorhergehenden Ansprüche in ein Kunststoffteil eines Fahrzeugs, wie z.B. in ein Kunststoffdach eines Nutzfahrzeuges, insbesondere eines Lastkraftwagens.

## Claims

1. Antenna (1) for sending and/or receiving radio-frequency signals, wherein the antenna (1) furthermore has an earth connection, a two-dimensionally arranged spiral coil (6) and a two-dimensional support (2),
wherein a first antenna element section (4) arranged on the two-dimensional support (2) is in two-dimensional form and at least a further antenna element section (5), likewise arranged on the two-dimensional support (2), is in meandrous form, wherein the antenna element sections (4, 5) are electrically connected to one another by means of the coil (6), which is likewise arranged on the support (2), wherein the two-dimensionally arranged spiral coil (6) is formed by an electrically conductive material printed on the support (2), wherein the input side of the further antenna element section (5) merges at one end thereof into the spiral coil (6) arranged two-dimensionally on the support (2),
and wherein the input side of the first antenna element section (4) is connected to the spiral coil (6) arranged two-dimensionally on the support (2) by means of an electrical connection and wherein the electrical connection extends from the inside of the coil (6) to the first antenna element section (4) with the interposition of an insulating layer of the antenna (1) or of a printed insulating layer of the antenna (1) and is formed by an electrically conductive material printed on the support (2).

2. Antenna (1) according to Claim 1, **characterized in that** the antenna element sections (4, 5) are formed by an electrically conductive material printed on the support (2).

3. Antenna (1) according to either of the preceding claims, **characterized in that** the earth connection is in the form of an earth surface (3) formed by an electrically conductive material printed on the support (2).

4. Antenna (1) according to one of the preceding claims, **characterized in that** there is provision between the first antenna element section (4) and the earth surface (3) for a connection region (9) for connecting a radio-frequency cable.

5. Use of the antenna (1) according to one of the preceding claims in the frequency range of CB radio.

6. Use of the antenna (1) according to one of the preceding claims in the exterior mirror of a vehicle or commercial vehicle.

7. Integration of the antenna (1) according to one of the preceding claims into a plastic part of a vehicle, such as e.g. into a plastic roof of a commercial vehicle, in particular of a heavy goods vehicle.

## Revendications

1. Antenne (1) destinée à émettre et/ou recevoir des signaux à haute fréquence, dans laquelle l'antenne (1) comprend en outre une borne de masse, une bobine en forme de spirale (6) disposée de manière plane et un support plan (2),
dans laquelle une première section de rayonnement (4) disposée sur le support plan (2) est réalisée de manière plane et au moins une autre section de rayonnement (5) également disposée de manière plane sur le support plan (2) est réalisée en forme de méandre,
dans laquelle les sections de rayonnement (4, 5) sont reliées électriquement entre elles par l'intermédiaire de la bobine (6) qui est également disposée sur le support (2), dans laquelle la bobine en forme de spirale (6) disposée de manière plane est formée d'un matériau électriquement conducteur imprimé sur le support (2), dans laquelle l'autre section de rayonnement (5) fusionne au niveau de l'une de ses extrémités côté entrée avec la bobine en forme de spirale (6) disposée de manière plane sur le support (2),
et dans laquelle la première section de rayonnement (4) est reliée côté entrée par une liaison électrique à la bobine en forme de spirale (6) disposée de manière plane sur le support (2) et dans laquelle la liaison électrique s'étend de l'intérieur de la bobine (6) jusqu'à la première section de rayonnement (4) avec interposition d'une couche isolante de l'antenne (1) ou d'une couche isolante imprimée de l'antenne (1) et est formée d'un matériau électriquement conducteur imprimé sur le support (2).

2. Antenne (1) selon la revendication 1, **caractérisée en ce que** les sections de rayonnement (4, 5) sont formées d'un matériau électriquement conducteur imprimé sur le support (2).

3. Antenne (1) selon l'une des revendications précédentes, **caractérisée en ce que** la connexion de masse est réalisée sous la forme d'un plan de masse (3) qui est formé d'un matériau électriquement conducteur imprimé sur le support (2).

4. Antenne (1) selon l'une des revendications précédentes, **caractérisée en ce qu'**une zone de connexion (9) est prévue entre la première section de rayonnement (4) et le plan de masse (3) pour la connexion d'un câble à haute fréquence.

5. Application de l'antenne (1) selon l'une des revendications précédentes dans la gamme de fréquences de la radio CB.

6. Application de l'antenne (1) selon l'une des revendications précédentes dans le rétroviseur extérieur d'un véhicule ou d'un véhicule utilitaire.

7. Intégration de l'antenne (1) selon l'une des revendications précédentes dans une pièce en matière plastique d'un véhicule, telle qu'un toit en matière plastique d'un véhicule utilitaire, en particulier d'un poids lourd.
